# FASCICULE DE BREVET EUROPEEN

(11) **EP 3 422 118 B1**
(45) Date de publication et mention de la délivrance du brevet: **26.02.2020**
(21) Numéro de dépôt: 17179176.7
(22) Date de dépôt: 30.06.2017
(51) Int. Cl.: G04B 37/14

(54) **DISPOSITIF DE FIXATION D'UN BRACELET**
VORRICHTUNG ZUM BEFESTIGEN EINES ARMBANDS
FIXING DEVICE FOR A BRACELET

(43) Date de publication de la demande: 02.01.2019
(73) Titulaire: Montres Breguet S.A., 1344 L'Abbaye (CH)
(72) Inventeur: GOLAY, Patrice, 1347 Le Sentier (CH); ROCHAT, Fabrice, 1337 Vallorbe (CH)
(74) Mandataire: ICB SA

(56) Documents cités:
- EP-A1- 0 968 670
- EP-A2- 2 657 795

## Description

### Domaine de l'invention

La présente invention se rapporte au domaine de l'horlogerie ou de la bijouterie. Elle concerne plus précisément un dispositif de fixation d'un bracelet à un objet, notamment une boîte de montre.

### Arrière-plan de l'invention

Généralement, les bracelets, en cuir ou en métal, sont fixés aux cornes d'une boîte de montre, par l'intermédiaire d'une barrette formée d'un tube, dans lequel sont montés deux pistons mobiles en translation, et un organe élastique disposé entre lesdits pistons et tendant à les chasser vers l'extérieur du tube. Ladite barrette est montée dans un logement prévu à cet effet à une extrémité du bracelet, et les pistons sont engagés dans des alésages borgnes réalisés en vis-à-vis dans les cornes de la boîte.

Pour désolidariser un bracelet ainsi fixé à une boîte, il faut disposer d'un outil conçu pour repousser les pistons dans le tube, à l'encontre de la contrainte exercée par l'organe élastique, et les extraire ainsi des alésages. Le porteur de la montre n'est pas en permanence muni d'un tel outil, et de plus, son utilisation peut s'avérer incommode. C'est pourquoi les bracelets munis d'un tel dispositif de fixation sont généralement attachés de manière permanente à la boîte.

Il existe par ailleurs des dispositifs de fixation permettant de désolidariser le bracelet de la boîte sans recourir à un outil, tels que les dispositifs de fixation des documents EP2657795A2 et EP0968670A1. De tels dispositifs comportent habituellement une barrette, du type décrit précédemment, sur laquelle est monté, traversant le tube, un organe d'actionnement des pistons. Ledit organe d'actionnement est, par exemple, un doigt radial solidaire d'un des pistons, tel que décrit dans le brevet CH 327 838. Le doigt est monté coulissant à travers une fente axiale pratiquée dans le tube, et son déplacement le long de la fente permet de repousser l'un des pistons à l'intérieur du tube.

Le brevet CH 614 589 décrit une boîte de montre avec un dispositif de fixation d'un bracelet à la boîte, la corne centrale présente un passage cylindrique fendu longitudinalement sur toute la longueur de la corne, permettant l'introduction d'une barrette pour la fixation d'un bracelet. La barrette se présente sous la forme d'un cylindre avec un méplat sur toute sa longueur de manière à laisser passer la barrette lors de son introduction dans le passage et la maintenir en place lorsque celle-ci occupe une position angulaire déterminée.

Les dispositifs de fixations ainsi décrits sont généralement employés pour des bracelets interchangeables, qu'ils permettent de remplacer au gré du porteur. Ils ne sont toutefois pas exempts d'inconvénients. On notera, en particulier, qu'ils nécessitent des modifications structurelles majeures au niveau de la barrette, telles que, par exemple, la réalisation d'une ouverture au niveau du tube, ou la transformation des pistons. Ces changements entraînent des surcoûts de fabrication importants. Ces dispositifs de fixation comportent, par ailleurs, un élément proéminent, à savoir l'organe d'actionnement, qui peut s'accrocher ou blesser le porteur de la montre.

### Résumé de l'invention

La présente invention permet de pallier ces inconvénients, en proposant un dispositif de fixation d'un bracelet à une boîte de montre, le dispositif comprenant d'une part une barrette solidaire de la boîte de montre par le biais d'au moins une corne, et d'autre part un insert solidaire de l'extrémité du bracelet, la barrette et l'insert étant complémentaires pour coopérer par emboîtement l'un dans l'autre en constituant des moyens d'assemblage amovibles aptes à rendre le bracelet interchangeable.

Selon l'invention, la barrette est formée par un axe cylindrique présentant au moins un méplat, ledit méplat étant agencé pour coopérer par emboitement avec au moins un logement borgne réalisé dans ledit insert, ledit logement borgne présentant une ouverture sensiblement rectangulaire pour recevoir ledit au moins un méplat de la barrette, la barrette comprenant au moins un organe de commande de manière à la faire pivoter d'une première position A dans laquelle le méplat de la barrette est apte à recevoir l'insert, vers une deuxième position B dans laquelle ledit insert est verrouillé sur la barrette.

Conformément à d'autres variantes avantageuses de l'invention :
- l'organe de commande comprend des éléments de retenue axiaux, les dits éléments de retenue axiaux étant formés par au moins une collerette à au moins une extrémité de la barrette ;
- lesdits éléments de retenue axiaux coopèrent avec des surfaces de butée latérales de la boite de montre ;
- ladite au moins une collerette comprend une rainure agencée pour coopérer avec un outil ;
- ladite collerette comprend un repère indiquant la première position A ;
- ladite barrette comprend un méplat à proximité de chacune de ses extrémités ;
- ladite boite de montre comprend des moyens de maintien de la position de la barrette, lesdits moyens de maintien comprenant au moins un cliquet à bille agencé pour coopérer avec une cavité formée sur l'axe de la barrette ;
- la boite de montre comprend une corne médiane comprenant un passage dont le diamètre correspond au diamètre de l'axe de la barrette ;
- ladite corne médiane comprend un capot amovible maintenu sur la boite au moyen de vis ;
- ledit insert présente une section en forme de C.

### Description sommaire des dessins

D'autres caractéristiques et avantages de la présente invention ressortiront plus clairement de la description détaillée qui suit d'un exemple de réalisation d'un dispositif de fixation d'un bracelet selon l'invention, cet exemple étant donné à titre purement illustratif et non limitatif seulement, en liaison avec le dessin annexé sur lequel :
- les figure 1a à 1d illustrent respectivement des vues en perspective et en coupe d'une boîte de montre équipée d'un dispositif de fixation selon l'invention ;
- les figures 2a et 2b représentent la même boîte de montre avec son bracelet avant sa mise en place,
- les figure 3a à 3c illustrent le dispositif de fixation conforme à l'invention lors de la mise en place du bracelet, et
- les figures 4a à 4c illustrent le dispositif de fixation conforme à l'invention lors du verrouillage du bracelet.

### Description détaillée des modes de réalisation préférés

Les figures 1a à 1d illustrent une montre bracelet ainsi que des vues détaillée du dispositif d'attache du bracelet 2 à la boîte de montre 1 selon un mode de réalisation préférentiel de l'invention. Le dispositif de fixation du bracelet 2 à la boîte de montre 1 comprend d'une part une barrette 4 solidaire de la boîte de montre par le biais d'au moins une corne solidaire de la boîte, et d'autre part un insert solidaire de l'extrémité du bracelet 2, la barrette 4 et l'insert 20 étant complémentaires pour coopérer par emboîtement l'un dans l'autre en constituant des moyens d'assemblage amovibles aptes à rendre le bracelet interchangeable.

Comme on peut l'observer aux figure 1c et 1d, la boite de montre comprend une corne médiane comprenant un passage dont le diamètre correspond au diamètre de l'axe de la barrette 4 de manière que celle-ci puisse tourner librement dans le logement. La corne médiane 10 est formée de deux parties, un première partie 11 formée avec la boite de montre et comprenant une rainure 110 agencée pour recevoir la barrette 4, et une deuxième partie formée par un capot amovible 12 maintenu sur la première partie, et implicitement sur la boîte de montre 1, au moyen de vis 13. Un tel agencement permet de monter et démonter la barrette 4 facilement et rapidement sans risque de l'abimer ou bien de la tordre.

Avantageusement, la boite de montre 1 comprend des moyens de maintien de la position de la barrette 4. Tels que représentés sur la figures 1c, ces moyens de maintien se présentent sous la forme d'une paire de cliquets à bille 14, chaque cliquet à bille 14 étant agencé pour coopérer avec une première paire de cavités 42 et une deuxième paire de cavité 42' formées sur la tige 40 de la barrette 4. Bien entendu, l'homme du métier pourra mettre en œuvre d'autres alternatives au cliquet à bille, comme un sautoir ou un ressort en appuis sur le méplat par exemple.

Selon l'invention, la barrette 4 est formée par une tige cylindrique 40 présentant au moins un méplat 41, le méplat 41 étant agencé pour coopérer par emboitement avec au moins un logement 21 réalisé dans l'insert 20 du brin de bracelet 2 ou d'un maillon.

Le logement 21 présente une ouverture 210 sensiblement rectangulaire pour recevoir le méplat 41 de la barrette 4, la hauteur et la longueur de l'ouverture 210 correspondant à la hauteur et à la longueur des méplats 41 de la barrette 4.

Selon le mode de réalisation préférentiel de l'invention illustré sur les figures, la barrette 4 comprend deux méplats 41 disposé à proximité de chacune des extrémités de la barrette 4, de façon à ce qu'il y ait un méplat 41 de part et d'autre de la corne médiane, chacun des méplats 41 coopérant avec un insert 20.

Avantageusement, la barrette 4 comprend au moins un organe de commande de manière à la faire pivoter d'une première position A dans laquelle le méplat 41 de la barrette 4 est apte à recevoir l'insert, vers une deuxième position B dans laquelle ledit insert est verrouillé sur la barrette 4.

Selon un mode de réalisation particulier de l'invention, la barrette 4 peut être ramenée de la position B vers la position A par des moyens de rappel élastiques tel qu'un ressort sautoir sur excentrique ou encore ressort de torsion sur la barrette.

Tel qu'illustré, l'organe de commande comprend une collerette 43 solidaire de chacune des extrémités de la barrette 4, la barrette 4 et les collerettes 43 formant alors un élément unique. Il peut aussi être envisagé d'assembler la collerette 43 à l'extrémité de la barrette 4 par l'intermédiaire d'une pointe d'insertion montée dans une partie creuse de la barrette 4. Un renflement interne est alors aménagé à l'extrémité de la barrette 4 pour coopérer avec la pointe d'insertion, afin de clipper la collerette 43 dans la barrette 4. D'autres modes de fixation des collerettes 43 peuvent être envisagés, comme par exemple par collage, soudage, ou encore par chassage. Ces dernières font office d'éléments de retenue axiaux pour la barrette 4 et l'insert 21.

Ainsi, la barrette 4 peut être composée en trois parties, comme elle peut n'en former qu'une, avec les collerettes 43 pré-moulées aux extrémités de la tige 40, les méplats 41 et les cavités 42, 42' étant ensuite fraisés directement sur la tige 40. Par ailleurs, les sections à la fois de la tige 40 de la barrette 4 et des collerettes 43 ont été choisis de préférence cylindriques pour faciliter un degré de liberté en rotation autour de son axe A-A.

De manière avantageuse, la corne médiane 10 fait office d'élément de retenue radial, complémentaire à la rainure 110 dont la forme et la profondeur sont complémentaires à celle de la tige 40 de telle sorte que la barrette 4 ne puisse pas ressortir de la rainure 110 lors de sa mise en place. Sur les figures 1c et 1d, on pourra remarquer que la corne médiane 10 comprend deux logements recevant les cliquets à bille 14, ces derniers étant agencé pour coopérer avec les cavités 42, 42' de la barrette 4, leurs tailles et leurs profondeurs respectives sont configurées de telle sorte que la barrette 4 ne dispose de plus aucun degré de liberté dans la rainure 110 lorsque les cliquets 14 sont engagés dans les cavités 42 ou 42' de la barrette 4.

Comme on peut le voir aux figures 2a et 2b, le dispositif d'attache comprend un logement 21 réalisé dans l'insert 20 du brin de bracelet. Le logement 21 se présente sous la forme d'un logement ouvert formé par une rainure cylindrique 210 agencée dans l'insert 20 du brin de bracelet. Cette rainure cylindrique 211 comprend une ouverture rectangulaire 210 permettant l'introduction et le maintien de la barrette 4 de forme cylindrique qui deux méplats 41 pour correspondre à la forme du logement. On peut ainsi observer sur les vues en coupe des figures 2b et 3b que la rainure 211 présente une section en forme de C.

Selon le mode de réalisation préférentiel illustré à la figure 1, la boîte de montre 1 comprend des premières parois latérales 100 verticales en regard desquelles sont prévus des dégagements latéraux 101 dans la carrure de la boîte pour y loger les collerettes 43. Les collerettes 43 prenant ici une forme de préférence cylindrique, les dégagements latéraux 101 ont une forme correspondante d'excavation cylindrique dans la boîte de montre 1.

Pour fixer le bracelet 2 au boîtier 1 comme illustré aux figures 3a et 3b, on introduit l'insert 21, correspondant par exemple à l'extrémité d'un brin, au niveau de la barrette 4 en présentant l'ouverture 210 du logement 21 face aux méplats 41 de la barrette 4 afin de loger la barrette 4 dans le logement 21. Afin de faciliter le bon positionnement des méplats 41, un repère 44 est prévu sur au moins l'une des collerettes 43 pour indiquer la première position A de la barrette 4 pour mettre en place l'insert 20. De plus, il est prévu que les cliquets à billes 14 coopèrent avec les premières cavités 42 de la tige 40, une fois le repère 44 visible par l'utilisateur, de manière à verrouiller la tige 40 dans la position A.

Une fois l'insert 21 en place sur la barrette 4, l'utilisateur fait pivoter la barrette autour de l'axe A-A par le biais des collerettes vers la position B jusqu'à ce que les méplats 41 soient décalés angulairement d'au moins 45° autour de l'axe A-A, et plus préférentiellement de 90°, ainsi le brin de bracelet ne peut plus être délogé comme on peut l'observer à la figure 4b. Pour maintenir l'insert 21 dans cette position, les cliquets à bille 14 coopèrent alors avec la deuxième paire de cavités 42' décalées angulairement d'une même valeur autour de l'axe A-A.

Selon l'invention, au moins l'une des collerettes 43 comprend une fente 45 agencée sur sa face extérieure, à savoir la face visible par le porteur de la montre, pour coopérer avec un outil ou le doigt du porteur afin de faciliter la manipulation de la collerette 43 et le verrouillage et/ou déverrouillage de l'insert 20 sur la barrette 4.

Avantageusement, l'insert 20 épouse la forme de la corne médiane 10 de façon à limiter les jeux lors de l'assemblage et procurer un assemblage de bonne qualité.

Dans le mode de réalisation précédemment décrit, l'insert est disposé sur un bracelet constitué en cuir, en tissu synthétique, en plastique, en métal, en céramique ou encore en composite. De même la barrette 4 est de préférence en métal mais pourrait également être en plastique, céramique ou encore composite.

Grâce à ces différents aspects de l'invention, on dispose d'un dispositif de fixation d'un bracelet sûr permettant de changer de bracelet aisément et rapidement.

Bien entendu, la présente invention ne se limite pas à l'exemple illustré et est susceptible de diverses variantes et modifications qui apparaîtront à l'homme de l'art.

## Revendications

1. Dispositif de fixation d'un bracelet (2) à une boîte de montre (1), le dispositif comprenant d'une part une barrette (4) solidaire de la boîte de montre (1) par le biais d'au moins une corne (10), et d'autre part un insert (20) solidaire de l'extrémité d'un bracelet, la barrette (4) et l'insert (20) étant complémentaires pour coopérer par emboîtement l'un dans l'autre en constituant des moyens d'assemblage amovibles aptes à rendre le bracelet interchangeable,
la barrette (4) étant formée par une tige cylindrique (40) présentant au moins un méplat (41), ledit méplat étant agencé pour coopérer par emboitement avec au moins un logement (210) réalisé dans ledit au moins un insert (20), ledit au moins un logement (20) présentant une ouverture (210) sensiblement rectangulaire pour recevoir ledit au moins un méplat (41), **caractérisé en ce que** la barrette (4) comprend au moins un organe de commande de manière à la faire pivoter autour de son axe longitudinal d'une première position A dans laquelle l'insert (20) est apte à être positionné sur la tige (40) de la barrette (4), vers une deuxième position B dans laquelle ledit insert est verrouillé sur la tige (40) de la barrette.

2. Dispositif de fixation selon la revendication 1, dans lequel l'organe de commande comprend au moins une collerette (43) à au moins une extrémité de la barrette (4), ladite au moins une collerette (43) formant un élément de retenue axiale.

3. Dispositif de fixation (1) selon la revendication 2, **caractérisé en ce que** ladite au moins une collerette (43) coopèrent avec au moins une surface de butée latérale de la boite de montre (1).

4. Dispositif de fixation (1) selon la revendication 2, **caractérisé en ce que** ladite au moins une collerette (43) comprend une fente (45) agencée pour coopérer avec un outil pour faire pivoter la barrette (4) autour de l'axe longitudinal de la barrette.

5. Dispositif de fixation (1) selon l'une des revendications 2 à 4, **caractérisé en ce que** ladite collerette (43) comprend un repère (44) indiquant la première position A de la barrette (4).

6. Dispositif de fixation (1) selon l'une des revendications 1 à 5, **caractérisé en ce que** ladite boite de montre (1) comprend des moyens de maintien de la position de la barrette, lesdits moyens de maintien comprenant au moins un cliquet à bille (14) agencé pour coopérer avec au moins une cavité (42, 42') formée sur la tige (40) de la barrette.

7. Dispositif de fixation (1) selon la revendication 6, **caractérisé en ce que** la tige 40 comprend une première paire de cavités (42) agencées pour coopérer avec une paire de cliquets à bille (14) lorsque la barrette est dans la première position A.

8. Dispositif de fixation (1) selon la revendication 6, **caractérisé en ce que** la tige 40 comprend une deuxième paire de cavités (42') agencées pour coopérer avec une paire de cliquets à bille (14) lorsque la barrette est dans la deuxième position B.

9. Dispositif de fixation (1) selon les revendications 6 et 7, **caractérisé en ce que** la première paire de cavités (42) et la deuxième paire de cavités (42') sont décalées angulairement de 45° autour de l'axe longitudinal de la barrette, et plus préférentiellement de 90° autour de l'axe longitudinal.

10. Dispositif de fixation (1) selon l'une des revendications 1 à 9, **caractérisé en ce que** la boite de montre comprend une corne médiane comprenant un passage dont le diamètre correspond au diamètre de l'axe de la barrette.

11. Dispositif de fixation (1) selon la revendication 10 **caractérisé en ce que** ladite barrette (4) comprend un méplat (41) à proximité de chacune de ses extrémités, un méplat (41) étant disposé de part et d'autre de la corne médiane (10).

12. Dispositif de fixation (1) selon la revendication 10 ou 11, **caractérisé en ce que** ladite corne médiane (10) comprend un capot amovible (11) maintenu sur la boîte (1) au moyen de vis (13).

13. Dispositif de fixation (1) selon l'une des revendications 1 à 12, caractérisé en ce ledit logement (21) se présente sous la forme d'une rainure avec ouverture (210), le logement (21) présentant une section en forme de C.

## Patentansprüche

1. Vorrichtung zum Befestigen eines Armbandes (2) an einem Gehäuse einer tragbaren Uhr (1), wobei die Vorrichtung einerseits einen Steg (4), der über mindestens ein Horn (10) am Gehäuse der tragbaren Uhr (1) befestigt ist, und andererseits einen Einsatz (20) umfasst, der am Ende eines Armbandes befestigt ist, wobei der Steg (4) und der Einsatz (20) einander ergänzen, um durch ein Ineinandersetzen zusammenzuwirken, wobei sie abnehmbare Montagemittel bilden, um das Armband austauschbar zu machen, wobei der Steg (4) durch einen zylindrischen Stift (40) mit mindestens einem abgeflachten Bereich (41) gebildet ist, wobei der abgeflachte Bereich so angeordnet ist, dass er durch ein Einsetzen mit mindestens einer in dem mindestens einen Einsatz (20) ausgebildeten Aufnahme (210) zusammenwirkt, wobei die mindestens eine Aufnahme (20) eine im Wesentlichen rechteckige Öffnung (210) zum Aufnehmen des mindestens einen abgeflachten Bereichs (41) aufweist, **dadurch gekennzeichnet, dass** der Steg (4) mindestens ein Betätigungselement umfasst, um ihn um seine Längsachse von einer ersten Position A, in welcher der Einsatz (20) auf den Stift (40) des Stegs (4) positionierbar ist, in eine zweite Position B zu schwenken, in welcher der Einsatz an dem Stift (40) des Stegs arretiert ist.

2. Befestigungsvorrichtung nach Anspruch 1, wobei das Betätigungselement mindestens einen Telleransatz (43) an mindestens einem Ende des Stegs (4) umfasst, wobei der mindestens eine Telleransatz (43) ein axiales Halteelement bildet.

3. Befestigungsvorrichtung (1) nach Anspruch 2, **dadurch gekennzeichnet, dass** der mindestens eine Telleransatz (43) mit mindestens einer seitlichen Anschlagfläche des Gehäuses der tragbaren Uhr (1) zusammenwirkt.

4. Befestigungsvorrichtung (1) nach Anspruch 2, **dadurch gekennzeichnet, dass** der mindestens eine Telleransatz (43) einen Schlitz (45) aufweist, der zum Zusammenwirken mit einem Werkzeug vorgesehen ist, um den Steg (4) um die Längsachse des Stegs zu schwenken.

5. Befestigungsvorrichtung (1) nach einem der Ansprüche 2 bis 4, **dadurch gekennzeichnet, dass** der Telleransatz (43) eine Markierung (44) aufweist, welche die erste Position A des Stegs (4) anzeigt.

6. Befestigungsvorrichtung (1) nach einem der Ansprüche 1 bis 5, **dadurch gekennzeichnet, dass** das Gehäuse der tragbaren Uhr(1) Mittel zum Sichern der Position des Stegs aufweist, wobei die Sicherungsmittel mindestens eine Kugelklinke (14) zum Zusammenwirken mit mindestens einer Ausnehmung (42, 42') umfassen, die auf dem Stift (40) des Stegs ausgebildet ist.

7. Befestigungsvorrichtung (1) nach Anspruch 6, **dadurch gekennzeichnet, dass** der Stift (40) ein erstes Paar von Ausnehmungen (42) aufweist, die so angeordnet sind, dass sie mit einem Paar von Kugelklinken (14) zusammenwirken, wenn sich der Steg in der ersten Position A befindet.

8. Befestigungsvorrichtung (1) nach Anspruch 6, **dadurch gekennzeichnet, dass** der Stift (40) ein zweites Paar von Ausnehmungen (42') aufweist, die so angeordnet sind, dass sie mit einem Paar von Kugelklinken (14) zusammenwirken, wenn sich der Steg in der zweiten Position B befindet.

9. Befestigungsvorrichtung (1) nach den Ansprüchen 6 und 7, **dadurch gekennzeichnet, dass** das erste Paar von Ausnehmungen (42) und das zweite Paar von Ausnehmungen (42') um 45° um die Längsachse des Stegs und vorzugsweise um 90° um die Längsachse winklig versetzt sind.

10. Befestigungsvorrichtung (1) nach einem der Ansprüche 1 bis 9, **dadurch gekennzeichnet, dass** das Gehäuse der tragbaren Uhr ein mittleres Horn mit einen Durchgang aufweist, dessen Durchmesser dem Durchmesser der Achse des Stegs entspricht.

11. Befestigungsvorrichtung (1) nach Anspruch 10, **dadurch gekennzeichnet, dass** der Steg (4) einen abgeflachten Bereich (41) in der Nähe jeder seiner Enden aufweist, wobei an beiden Seiten des mittleren Horns (10) ein abgeflachter Bereich (41) angeordnet ist.

12. Befestigungsvorrichtung (1) nach Anspruch 10 oder 11, **dadurch gekennzeichnet, dass** das mittlere Horn (10) eine abnehmbare Abdeckung (11) umfasst, die mittels Schrauben (13) am Gehäuse (1) gehalten wird.

13. Befestigungsvorrichtung (1) nach einem der Ansprüche 1 bis 12, **dadurch gekennzeichnet, dass** die Aufnahme (21) in Form einer Rille mit einer Öffnung (210) ausgebildet ist, wobei die Aufnahme (21) einen C-förmigen Querschnitt aufweist.

## Claims

1. Device for attaching a bracelet or strap (2) to a watch case (1) including, on the one hand, a bar (4) secured to the watch case (1) by means of at least one horn (10), and on the other hand, an insert (20) integral with the end of a bracelet, the bar (4) and the insert (20) being complementary in order to cooperate by fitting one inside the other to form removable assembly means able to make the bracelet interchangeable,
the bar (4) being formed by a cylindrical arbor (40) having at least one flat portion (41), said flat portion (41) being arranged to cooperate by fitting with at least one housing (210) made in said at least one insert (20), said at least one housing (20) having a substantially rectangular opening (210) for receiving said at least one flat portion (41), **characterized in that** the bar (4) comprises at least one control member for pivoting the bar about the axis (A-A) from a first position (A), in which the insert (20) is able to be positioned on the arbor (40) of the bar (4), to a second position (B), in which said insert is locked on the arbor (40) of the bar.

2. Attachment device according to claim 1, wherein the control member includes at least one collar (43) at at least one end of the bar (4), said at least one collar (43) forming an axial retaining element.

3. Attachment device (1) according to claim 2, **characterized in that** said at least one collar (43) cooperates with at least one lateral stop surface of the watch case (1).

4. Attachment device (1) according to claim 2, **characterized in that** said at least one collar (43) includes a slot (45) arranged to cooperate with a tool to pivot the bar (4) about the axis (A-A).

5. Attachment device (1) according to any of claims 2 to 4, **characterized in that** said collar (43) includes a guide-mark (44) indicating the first position (A) of the bar (4).

6. Attachment device (1) according to any of claims 1 to 5, **characterized in that** said watch case (1) includes means for maintaining the position of the bar, said maintaining means including at least one ball catch (14) arranged to cooperate with at least one cavity (42, 42') formed on the arbor (40) of the bar.

7. Attachment device (1) according to claim 6, **characterized in that** the arbor (40) includes a first pair of cavities (42) arranged to cooperate with a pair of ball catches (14) when the bar is in the first position (A).

8. Attachment device (1) according to claim 6, **characterized in that** the arbor (40) includes a second pair of cavities (42') arranged to cooperate with a pair of ball catches (14) when the bar is in the second position (B).

9. Attachment device (1) according to claims 6 and 7, **characterized in that** the first pair of cavities (42) and the second pair of cavities (42') are angularly shifted by 45° about the axis (A-A), and more preferentially by 90° about the axis (A-A).

10. Attachment device (1) according to any of claims 1 to 9, **characterized in that** the watch case includes a median horn including a passage whose diameter corresponds to the diameter of the arbor of the bar.

11. Attachment device (1) according to claim 10, **characterized in that** said bar (4) includes a flat portion (41) close to each of its ends, one flat portion (41) being arranged on either side of the median horn (10).

12. Attachment device (1) according to claim 10 or 11, **characterized in that** said median horn (10) includes a removable cap (11) held on the case (1) by means of screws (13).

13. Attachment device (1) according to any of claims 1 to 12, **characterized in that** said housing (21) takes the form of a groove (21) with an opening (210), the housing (21) having a C-shaped cross-section.
